# EUROPÄISCHE PATENTSCHRIFT

(11) **EP 3 084 896 B1**
(45) Veröffentlichungstag und Bekanntmachung des Hinweises auf die Patenterteilung: **04.07.2018**
(21) Anmeldenummer: 14818969.9
(22) Anmeldetag: 18.12.2014
(51) Int. Cl.: H01R 13/506, H01R 13/52, H01R 13/629

(54) **STECKVERBINDERANORDNUNG**
PLUG CONNECTOR ASSEMBLY
SYSTÈME DE CONNEXION

(30) Priorität: 20.12.2013 DE 102013022011
(43) Veröffentlichungstag der Anmeldung: 26.10.2016
(73) Patentinhaber: Kostal Kontakt Systeme GmbH, 58513 Lüdenscheid (DE)
(72) Erfinder: JAWOREK, Christian, 59872 Meschede (DE)
(74) Vertreter: Kerkmann, Detlef
(86) Internationale Anmeldenummer: PCT/EP2014/078482
(87) Internationale Veröffentlichungsnummer: WO 2015/091809

(56) Entgegenhaltungen:
- DE-A1-102005 040 952
- DE-A1-102008 012 925

## Beschreibung

Die Erfindung betrifft eine elektrische Steckverbinderanordnung, bestehend aus einem ersten Steckverbindergehäuse, in dem erste Steckkontaktelemente angeordnet sind, und einem zweiten Steckverbindergehäuse, in dem zweite Steckkontaktelemente angeordnet sind, wobei das zweite Steckverbindergehäuse aus einem Umgehäuse und einem Kontaktträgereinsatz besteht, die durch eine Dreh- oder Schiebebetätigung durch ein kraftverstärkendes Mittel gegeneinander verschiebbar sind, wobei der Kontaktträgereinsatz Aufnahmeöffnungen zur Aufnahme der zweiten Steckkontaktelemente aufweist, wobei das erste und das zweite Steckverbindergehäuse jeweils mindestens eine Gehäusewand besitzen, welche bei miteinander verbundenen Steckverbindergehäusen zueinander parallele Abschnitte aufweisen, und wobei zwischen dem ersten und dem zweiten Steckverbindergehäuse eine Dichtung angeordnet ist, die bei miteinander verbundenen Steckverbindergehäusen sowohl am ersten und als auch am zweiten Steckverbindergehäuse anliegt.

Eine derartige Steckverbinderanordnung ist aus der deutschen Patentschrift DE 10 2008 012 925 B4 bekannt.

Zum Verbinden der Steckverbindergehäuse eines derartigen Steckverbinders ist eine Fügekraft aufzubringen, die sich aus mehreren Anteilen zusammensetzt. Aufzubringen sind erstens Kontaktkräfte zwischen den ersten und zweiten elektrischen Steckkontaktelementen, wobei zur Herstellung einer sicheren elektrischen Verbindung zumindest die Steckkontaktelemente in einem der Steckverbindergehäuse federnd ausgeführt sind, sowie zweitens die Anpresskraft von Gehäuseteilen auf die Dichtung, welche zur Erzielung einer guten Abdichtwirkung komprimiert werden muss. Darüber hinaus auftretende mechanische Reibungskräfte zwischen den Steckverbindergehäusen können durch eine toleranzarme Ausbildung der Gehäuseteile gering gehalten werden und sollen daher im Folgenden nicht weiter betrachtet werden.

Da bei Steckverbinderanordnungen die Summe der Kontaktkräfte mit der Anzahl der zu verbindenden Steckkontaktelemente ansteigt, werden besonders bei vielpoligen Steckverbindern mechanische Hilfsmittel zur Kraftverstärkung vorgesehen. So zeigt beispielsweise die DE 101 28 183 B4 zur Verbindung von vielpoligen Steckverbinderteilen eine Hebelmechanik. Da das Verbinden der Steckkontaktelemente zugleich mit dem Komprimieren der Dichtung erfolgt, sind die während des Fügevorgangs aufzubringende Kräfte recht groß, so dass für eine komfortable Handhabung eine möglichst große Hebelarmlänge erforderlich ist, was aber zur einer relativ großbauenden und sperrigen Hebelmechanik führt.

Alternativ wurden sogenannte Nullkraftsteckverbinder entwickelt, wie sie etwa in der deutschen Offenlegungsschrift DE 10 2005 040 952 A1 beschrieben sind. An diesen werden die elektrischen Kontaktkräfte erst im letzten Teil des Fügewegs durch Verschieben von Spannhülsen an Buchsenkontakten erzeugt, so dass über den größten Teil des Fügewegs keine Kontaktkräfte aufzubringen sind. Eine radiale Kompression der Dichtung erfolgt durch das Zusammenfügen der Steckverbindergehäuse und überschneidet sich mit der Phase des Verschiebens der Spannhülsen, so dass diese letzte Fügephase eine erhebliche Betätigungskraft erfordert, die besonders bei vielpoligen Steckverbindern schwierig aufzubringen ist.

Eine weitere Möglichkeit besteht darin, in einer ersten Fügephase der Steckverbindergehäuse die Dichtung zusammenzudrücken und erst danach in einer zweiten Fügephase die Spannhülsen der Nullkraftsteckverbinder zu betätigen. Hierdurch werden die Kraft auf die Dichtung und die Kontaktkräfte der elektrischen Kontaktelemente nacheinander aufgebracht und damit voneinander entkoppelt. In der bereits erwähnten deutschen Patentschrift DE10 2008 012 925 B4 ist ein solcher Steckverbinder beschrieben, bei dem eine Spannhülsenmechanik über einen kraftverstärkenden Schieber betätigbar ist.

Bei den Steckverbinderanordnungen sowohl der DE 10 2005 040 952 A1 als auch der DE10 2008 012 925 B4 ist die Verwendung von sogenannten Nullkraftsteckverbindern erforderlich und vorgesehen. Nullkraftsteckverbinder sind jedoch aufgrund ihrer relativ komplex aufgebauten Spannhülsenmechanik recht kostenaufwendig.

Es stellte sich die Aufgabe, eine besonders einfache und kostengünstige Steckverbinderanordnung zu schaffen, bei der die Erzeugung von Dichtungs- und Kontaktkräften entkoppelt ist.

Diese Aufgabe wird erfindungsgemäß dadurch gelöst, dass die zweiten Steckkontaktelemente gegen den Kontaktträgereinsatz unbeweglich angeordnet sind, dass der Kontaktträgereinsatz mit dem ersten Steckverbindergehäuse verrastbar ist, und dass durch eine Verschiebung des Umgehäuses gegen den Kontaktträgereinsatz die Dichtung zwischen den Steckverbindergehäusen axial komprimiert und dadurch radial aufgeweitet und an wenigstens eine innere Gehäusewand des Umgehäuses und an wenigstens eine äußere Gehäusewand des Kontaktträgereinsatzes angepresst wird.

Das Komprimieren der Dichtung erfolgt dabei erst nach dem vollständigen Zusammenfügen der elektrischen Steckkontaktelemente, die vorteilhafterweise hier keine Nullkraftsteckverbinder auszubilden brauchen und daher besonders kostengünstig herstellbar sind. Die erfindungsgemäße Ausführung einer Steckverbinderanordnung ist daher für Steckverbinder mit einer nicht allzu hohen Anzahl von zu verbindenden elektrischen Steckkontaktelementen vorteilhaft einsetzbar.

Im Unterschied zu der aus der deutschen Patentschrift DE 10 2008 012 925 B4 bekannten Steckverbinderanordnung ist hier nach dem Zusammenfügen der Steckverbindergehäuse der Kontaktträgereinsatz feststehend mit dem ersten Steckverbindergehäuse verbunden und das Umgehäuse gegen die übrige Anordnung beweglich. Das Umgehäuse kann so durch eine Verlagerung des kraftverstärkenden Mittels in Richtung auf das erste Steckverbindergehäuse verschoben werden, wodurch die zwischen dem Umgehäuse und dem ersten Steckverbindergehäuse angeordnete Dichtung zusammengedrückt wird.

Hierbei wird vorzugsweise die Dichtung durch eine, bezogen auf der Steckrichtung der Steckverbindergehäuse, axiale Kompression radial aufgeweitet und gegen Wände der Steckverbindergehäuse gepresst, wodurch eine feuchtigkeitsdichte Abdichtung der Steckverbinderanordnung erreicht wird.

Besonders vorteilhaft ist, dass durch das kraftverstärkende Mittel, welches bevorzugt als Drehhebel ausgebildet sein kann, eine erhebliche Kompression der Dichtung mit einem relativ geringen Kraftaufwand erreicht werden kann. Alternativ dazu kann das kraftverstärkende Mittel auch als ein senkrecht zur Steckrichtung linear verschiebbarer Schieber mit einer Führungsschräge ausgeführt sein, wie er aus der DE 10 2008 012 925 B4 bekannt ist. Bei dieser, hier nicht näher beschriebenen, Ausführung wird durch die Schieberbetätigung ein mit dem Umgehäuse gekoppelter Führungszapfen in der Führungsschräge bewegt.

Im Folgenden wird ein Ausführungsbeispiel der erfindungsgemäßen Steckverbinderanordnung anhand der Zeichnung dargestellt und näher erläutert. Es zeigen
- Figur 1: eine fertig montierte Steckverbinderanordnung,
- Figur 2: eine Explosionsansicht der Steckverbinderanordnung,
- Figuren 3 bis 9: jeweils Schnittansichten der Steckverbinderanordnung in verschiedenen Montagephasen.

Die Figur 1 zeigt zwei miteinander verbundene Steckverbindergehäuse 1, 2 einer erfindungsgemäß ausgeführten Steckverbinderanordnung, wobei allerdings das erste Steckverbindergehäuse 1 weitgehend durch das zweite Steckverbindergehäuse 2 verdeckt ist und nur durch einzelne Elemente wie eine Rastnase 13 und einen Arretierhaken 18 erkennbar ist.

Details dieser Steckverbinderanordnung werden durch die Explosionsansicht der Figur 2 verdeutlicht. Die Steckverbinderanordnung besteht aus einem ersten und einem zweiten Steckverbindergehäuse 1, 2 und einer Dichtung 11, die nach dem Verbinden der Steckverbindergehäusen 1, 2 zwischen den Steckverbindergehäusen 1, 2 angeordnet ist und das Eindringen von Feuchtigkeit in die Steckverbinderanordnung verhindert.

In den Figuren 1 und 2 nicht dargestellt sind elektrische Steckkontaktelemente 3, 4, die aber in den Schnittansichten der Figuren 3 und 4 sowie teilweise in der Figur 5 erkennbar sind. Im hier dargestellten Ausführungsbeispiel weist das erste Steckverbindergehäuse 1 elektrische Kontaktstifte 3 und das zweite Steckverbindergehäuse 2 elektrische Buchsenkontakte 4 auf. Diese Zuordnung ist aber rein beispielhaft und kann auch ohne Weiteres umgekehrt werden.

Wie die Figur 2 weiter zeigt, besitzt das erste Steckverbindergehäuse 1 eine umlaufend geschlossene Mantelfläche 25, an deren Außenseite eine Rastnase 13 angeformt ist. Eine Stirnseite des ersten Steckverbindergehäuses 1 weist eine Einschuböffnung 24 auf. An der umlaufenden Gehäusekante 21 der Stirnseite liegt nach erfolgtem Verbinden der Steckverbindergehäuse 1, 2 die ringförmige Dichtung 11 an.

Das zweite Steckverbindergehäuse 2 ist aus drei Gehäuseteilen zusammengesetzt und besteht aus einem Kontaktträgereinsatz 6, einem Umgehäuse 5 und einem Drehhebel 7. An dem Kontaktträgereinsatz 6 sind Aufnahmeöffnungen 8 erkennbar, in die - hier nicht dargestellte - Buchsenkontakte einfügbar sind. Zudem ist am Kontaktträgereinsatz 6 ein Rasthebel 12 angeformt, der nach dem Verbinden der Steckverbindergehäuse 1, 2 mit der Rastnase 13 am ersten Steckverbindergehäuse 1 eine Rastverbindung herstellt. Des Weiteren sind an den Kontaktträgereinsatz 6 zwei zueinander fluchtend ausgerichtete Lagerstifte 16 angeformt.

Zur Vormontage des zweiten Steckverbindergehäuses 2 wird das Umgehäuse 5 über den Kontaktträgereinsatz 6 geschoben, wonach die Lagerstifte 16 des Kontaktträgereinsatzes 6 aus einer Ausnehmung 22 des Umgehäuses 5 herausragen. Mit den Lagerstiften 16 wird danach der bügelförmige Drehhebel 7 verschwenkbar verbunden. In zueinander parallele Seitenflächen des Drehhebels 7 sind Führungsbahnen 17 eingeformt, in die am Umgehäuse 5 angeformte Führungsstifte 15 eingesetzt werden. Bei einem Verschwenken des Drehhebels 7 um die Lagerstifte 16 bewegen sich die Führungsstifte 15 entlang der Führungsbahnen 17, wodurch sich der Kontaktträgereinsatz 6 und das Umgehäuse 5 relativ zueinander verschieben.

Über den Gehäusekörper des Kontaktträgereinsatzes 6 wird die ringförmige Dichtung 11 geschoben, die danach an einem taillierten Abschnitt 26 des Kontaktträgereinsatzes 6 anliegt, wobei die Dichtung 11 an einer Kante 28 im Übergangsbereich zum Abschnitt 26 abgestützt wird.

Zum Verbinden des ersten Steckverbindergehäuse 1 mit dem zweiten Steckverbindergehäuse 2 wird der Kontaktträgereinsatz 6 in die Einschuböffnung 24 des ersten Steckverbindergehäuses 1 eingesetzt. Ein momentaner Zustand dieser Montagephase ist in der Figur 5 dargestellt. In der Schnittansicht ist erkennbar, dass der Kontaktträgereinsatz 6 in das erste Steckverbindergehäuse 1 eingeschoben ist, aber noch nicht dessen Bodenfläche 27 erreicht hat, so dass noch ein Teilstück eines zum ersten Steckverbindergehäuse 1 gehörenden Steckkontaktelements 3 erkennbar ist. Das Umgehäuse 5 übergreift mit seiner Innenfläche einen Teil der Mantelfläche 25 des ersten Steckverbindergehäuses 1. An der Innenseite des Umgehäuses 5 ist die Dichtung 11 erkennbar.

Beim weiteren Zusammenfügen des ersten und des zweiten Steckverbindergehäuses 1, 2 erreicht schließlich die untere Stirnfläche des Kontaktträgereinsatzes 6 die Bodenfläche 27 des ersten Steckverbindergehäuses 1, wodurch der in der Figur 6 dargestellte Montagezustand hergestellt ist. Dabei verrastet der mit dem Kontaktträgereinsatz 6 verbundene federnde Rasthebel 12 an der Rastnase 13 des ersten Steckverbindergehäuses 1, wodurch der Kontaktträgereinsatz 6 nun am ersten Steckverbindergehäuse 1 fixiert ist.

Während dieser Fügephase sind, außer einer geringen Kraft zum Verschwenken des federnden Rasthebels 12, lediglich die Kontaktkräfte der ersten und zweiten Steckkontaktelemente 3,4 aufzubringen. Die Steckkontaktelemente 3, 4 sind andeutungsweise in den Figuren 3 und 4 erkennbar. Die Figur 3 stellt hierbei in einer weiteren Schnittansicht den gleichen Montagezustand wie die Figur 6 dar.

Die zum ersten Steckverbindergehäuse 1 gehörenden Steckkontaktelemente 3 sind in der Figur 3 als Kontaktstifte dargestellt, während die zum zweiten Steckverbindergehäuse 2 gehörenden Steckkontaktelemente 4 Buchsenkontakte ausbilden, welche jeweils mit einer Anschlussleitung 19 verbunden sind. Um die Anschlussleitungen 19 herum ist in den Aufnahmeöffnungen 8 jeweils ein Dichtgummi 20 angeordnet, welches das Eindringen von Feuchtigkeit in die Steckverbinderanordnung über den Kontaktträgereinsatzes 6 verhindert.

Während des Einschiebens des Kontaktträgereinsatzes 6 in das erste Steckverbindergehäuse 1 bewirkt die Dichtung 11 keinen Beitrag zu der aufzubringenden Fügekraft, da wie die Figuren 5, 6 und besonders deutlich die Figur 3 zeigen, die Dichtung 11 in dieser Fügephase nicht durch die Steckverbindergehäuse 1, 2 komprimiert wird. Die Dichtung 11 liegt zwar sowohl an Flächenabschnitten des Umgehäuses 5 als auch des Kontaktträgereinsatzes 6 an; da in dieser Fügephase aber zwischen diesen Teilen keine Relativbewegung stattfindet, ergibt sich an der Dichtung 11 auch keine Reibung, die einen Beitrag zur aufzubringenden Fügekraft liefern könnte.

Das Belasten der Dichtung 11 mit einer Kraft erfolgt erst nach Abschluss des Zusammensteckens der beiden Steckverbindergehäuse 1, 2 und der damit verbundenen Steckkontaktelemente. Dieses geschieht durch das Umlegen des Drehhebels 7, dessen Ablauf in den Figuren 7 bis 9 an verschiedenen Zeitpunkten dargestellt ist.

Durch die Bewegung der am Umgehäuse 5 angeformten Führungsstifte 15 in den Führungsbahnen 17 des Drehhebels 7 wird das Umgehäuse 5 gegen den Kontaktträgereinsatz 6 verschoben. Wegen der durch den Rasthebel 12 und die Rastnase 13 erfolgten Fixierung des Kontaktträgereinsatzes 6 am ersten Steckverbindergehäuse 1 verschiebt dabei sich das Umgehäuse 5 gegen das erste Steckverbindergehäuse 1, wodurch die Dichtung 11 axial, das heißt in der Verbindungsrichtung der Steckverbindergehäuse 1, 2, komprimiert wird. Die axiale Kompression bewirkt zugleich ein radiales Ausweichen der Dichtung 11, wodurch die Dichtung 11 fest gegen innere Gehäusewände 9, 10 gepresst wird.

Besonders deutlich in dies in der Figur 4 ersichtlich. Im Vergleich zu seiner Position in der Figur 3 ist das Umgehäuse 5 hier nach unten gegen das erste Steckverbindergehäuse 1 verschoben, wodurch die Dichtung 11 auf der Gehäusekante 21 des ersten Steckverbindergehäuses 1 aufliegt und an wenigstens eine innere Gehäusewand 9 des Umgehäuses 5 und an wenigstens eine äußere Gehäusewand 10 des Kontaktträgereinsatzes 6 angepresst ist.

Eine komfortabel aufzubringende Betätigungskraft zur Bewegung des Drehhebels 7 wird durch dessen kraftverstärkende Wirkung in eine relativ große Anpresskraft auf die Dichtung 11 umgesetzt, um eine gute Abdichtwirkung zu erreichen. Vorteilhafterweise ist dieser Ablauf zudem von den Vorgängen des Zusammenfügens der Steckverbindergehäuse 1, 2 und der Erzeugung der Steckkontaktkräfte entkoppelt.

Nach dem Umlegen des Drehhebels 7 verrastet dessen Betätigungsabschnitt 14 formschlüssig am Arretierhaken 18, wodurch die Krafteinwirkung der Steckverbindergehäuse 1, 2 auf die Dichtung 11 auch über die Drehhebelbewegung hinaus erhalten bleibt.

Wie die Figuren 7 bis 9 weiter zeigen, weist ein zum Umgehäuse 5 gehörender Kragen 29 an seiner Innenseite einen angeformten Vorsprung 30 auf, der in der in der Figur 9 dargestellten Endposition des Umgehäuses 5 die Rastverbindung zwischen dem Rasthebel 12 und der Rastnase 13 (umrandeter Bereich A) gegen ein unbeabsichtigtes Trennen sichert. Zugleich blockiert der am Arretierhaken 18 eingerastete Betätigungsabschnitt 14 des Drehhebels 7 einen Griffabschnitt 31 des Rasthebels 12 (umrandeter Bereich B). Durch diese doppelte Verriegelung des Rasthebels 12 wird ein versehentliches Lösen der Steckverbindung sicher unterbunden.

Zum Trennen der Steckverbindergehäuse 1, 2 ist zunächst der Arretierhaken 18 vom Betätigungsabschnitt 14 des Drehhebels 7 zu lösen. Erst nach einer Verschiebung des Umgehäuses 5 durch Zurückschwenken des Drehhebels 7 gibt der Vorsprung 30 die zwischen dem Rasthebel 12 und der Rastnase 13 bestehende Rastverbindung frei, die dann durch Druck auf den Griffabschnitt 31 des Rasthebels 12 gelöst werden kann.

### Bezugszeichenliste

- 1: erstes Steckverbindergehäuse
- 2: zweites Steckverbindergehäuse
- 3: erste Steckkontaktelemente
- 4: zweite Steckkontaktelemente
- 5: Umgehäuse
- 6: Kontaktträgereinsatz
- 7: Drehhebel (kraftverstärkendes Mittel)
- 8: Aufnahmeöffnungen
- 9: Gehäusewand
- 10: Gehäusewand
- 11: Dichtung
- 12: Rasthebel
- 13: Rastnase
- 14: Betätigungsabschnitt
- 15: Führungsstifte
- 16: Lagerstifte
- 17: Führungsbahn
- 18: Arretierhaken
- 19: Anschlussleitung
- 20: Dichtgummi
- 21: Gehäusekante
- 22: Ausnehmung
- 23: Ausnehmung
- 24: Einschuböffnung
- 25: Mantelfläche
- 26: Abschnitt
- 27: Bodenfläche
- 28: Kante
- 29: Kragen
- 30: Vorsprung
- 31: Griffabschnitt

- A, B: Bereiche

## Patentansprüche

1. Elektrische Steckverbinderanordnung,
bestehend aus einem ersten Steckverbindergehäuse (1), in dem erste Steckkontaktelemente (3) angeordnet sind,
und einem zweiten Steckverbindergehäuse (2), in dem zweite Steckkontaktelemente (4) angeordnet sind,
wobei das zweite Steckverbindergehäuse (2) aus einem Umgehäuse (5) und einem Kontaktträgereinsatz (6) besteht, die durch eine Dreh- oder Schiebebetätigung durch ein kraftverstärkendes Mittel (7) gegeneinander verschiebbar sind,
wobei der Kontaktträgereinsatz (6) Aufnahmeöffnungen (8) zur Aufnahme der zweiten Steckkontaktelemente (4) aufweist,
wobei das erste und das zweite Steckverbindergehäuse (1, 2) jeweils mindestens eine Gehäusewand besitzen, welche bei miteinander verbundenen Steckverbindergehäusen (1, 2) zueinander parallele Abschnitte aufweisen, und wobei zwischen dem ersten und dem zweiten Steckverbindergehäuse (1, 2) eine Dichtung (11) angeordnet ist, die bei miteinander verbundenen Steckverbindergehäusen (1, 2) sowohl am ersten und als auch am zweiten Steckverbindergehäuse (1, 2) anliegt,
**dadurch gekennzeichnet,**
**dass** die zweiten Steckkontaktelemente (4) gegen den Kontaktträgereinsatz (6) unbeweglich angeordnet sind,
**dass** der Kontaktträgereinsatz (6) mit dem ersten Steckverbindergehäuse (1) verrastbar ist, und
**dass** durch eine Verschiebung des Umgehäuses (5) gegen den Kontaktträgereinsatz (6) die Dichtung (11) zwischen den Steckverbindergehäusen (1, 2) axial komprimiert und dadurch radial aufgeweitet und an wenigstens eine innere Gehäusewand (9) des Umgehäuses (5) und an wenigstens eine äußere Gehäusewand (10) des Kontaktträgereinsatzes (6) angepresst wird.

2. Steckverbinderanordnung nach Anspruch 1, **dadurch gekennzeichnet, dass** das kraftverstärkende Mittel (7) ein Drehhebel ist.

3. Steckverbinderanordnung nach Anspruch 1, **dadurch gekennzeichnet, dass** das kraftverstärkende Mittel (7) ein senkrecht zur Steckrichtung der Steckverbindergehäuse (1, 2) bewegbarer Schieber mit angeformten Führungszapfen oder schräg zur Steckrichtung ausgerichteten Führungsnuten ist.

## Claims

1. Electrical plug connector configuration,
consisting of a first plug connector housing (1) in which first male contact elements (3) are located,
and a second plug connector housing (2) in which second male contact elements (4) are located,
whereby the second plug connector housing (2) is made up of an outer housing (5) and a contact carrier insert (6) which can be displaced towards each other by force amplifying means (7) resulting from a rotary or sliding actuation,
whereby the contact carrier insert (6) has receiving apertures (8) for accommodating the second male contact elements (4),
whereby the first and the second plug connector housings (1, 2) each possess at least one housing wall showing sections that are parallel to each other when the plug connector housings (1, 2) are joined together, and whereby a seal (11) is located between the first and the second plug connector housing (1, 2) which fits closely against the first and also against the second plug connector housing (1, 2) when the plug connector housings (1, 2) are joined together,
**characterised in that**
the second male contact elements (4) are immovably located against the contact carrier insert (6),
that the contact carrier insert (6) can be locked in place with the first plug connector housing (1), and
that a displacement of the outer housing (5) against the contact carrier insert (6) results in the seal (11) being axially compressed between the plug connector housings (1, 2) and thus radially expanded and pressed onto at least one inner housing wall (9) of the outer housing (5) and onto at least one outer housing wall (10) of the contact carrier insert (6).

2. Plug connector configuration according to Claim 1, **characterised in that** the force-amplifying means (7) is a pivoted lever.

3. Plug connector configuration according to Claim 1, **characterised in that** the force-amplifying means (7) is a slide which can be moved perpendicular to the direction of plugging in the plug connector housings (1, 2) and which has integrally moulded guiding pins or guide slots aligned diagonally to the plugging-in direction.

## Revendications

1. Ensemble de connecteurs électriques enfichables, qui consiste en
un premier boîtier de connecteurs enfichables (1), dans lequel sont agencés des premiers éléments de contact enfichables (3),
et un deuxième boîtier de connecteurs enfichables (2), dans lequel sont agencés des deuxièmes éléments de contact enfichables (4),
sachant que le deuxième boîtier de connecteurs enfichables (2) consiste en une enceinte (5) et en un jeu de supports de contacts (6), qui, au moyen d'amplificateurs de force (7), peuvent être déplacés les uns par rapport aux autres par actionnement rotatif ou coulissant,
sachant que le jeu de supports de contacts (6) présente des ouvertures de réception (8) pour la réception des deuxièmes éléments de contact enfichables (4),
sachant que le premier et le deuxième boîtier de connecteurs enfichables (1, 2) possèdent chacun au moins une paroi de boîtier, lesquelles présentent des sections parallèles les unes aux autres, quand les boîtiers de connecteurs enfichables (1, 2) sont reliés l'un à l"autre, et sachant que, entre le premier et le deuxième boîtier de connecteurs enfichables (1, 2), est disposée un joint d'étanchéité (11), qui, lorsque les boîtiers de connecteurs enfichables (1, 2) sont reliés l'un à l"autre porte aussi bien contre le premier que contre le deuxième boîtier de connecteurs enfichables (1, 2),
**caractérisé en ce que**
les deuxièmes éléments de contact enfichables (4) sont agencés de manière immobile par rapport au jeu de supports de contacts (6),
le jeu de supports de contacts (6) peut être encliqueté avec le premier boîtier de connecteurs enfichables (1) et que,
par la poussée de l'enceinte (5) contre le jeu de supports de contacts (6), le joint d'étanchéité (11) est comprimé axialement entre les boîtiers de connecteurs enfichables (1, 2) et, de ce fait, radialement élargi et pressé contre au moins une paroi de boîtier intérieure (9) de l'enceinte (5), et contre au moins une paroi de boîtier extérieure (10) du jeu de supports de contacts (6).

2. Ensemble de connecteurs électriques enfichables selon la revendication 1, **caractérisé en ce que** l'amplificateur de force (7) est un levier rotatif.

3. Ensemble de connecteurs électriques enfichables selon la revendication 1, **caractérisé en ce que** d'amplificateur de force (7) est un coulisseau, qui, déplaçable perpendiculairement à la direction d'enfichage des boîtiers de connecteurs enfichables (1, 2), présente des tourillons de guidage ou des rainures de guidage orientées obliquement par rapport à la direction d'enfichage.
